# DEMANDE DE BREVET EUROPEEN

(11) **EP 2 290 174 A1**
(43) Date de publication de la demande: **02.03.2011**
(21) Numéro de dépôt: 10174044.7
(22) Date de dépôt: 25.08.2010
(51) Int. Cl.: E04H 17/16, E04H 17/20

(54) **Poteau de clôture**

(30) Priorité: 26.08.2009 FR 0955821
(71) Demandeur: Quaglia, M.Vincent, 31520 Romonvile St AGNE (FR)
(72) Inventeur: Quaglia, Vincent, 31520, Ramonville St Agne (FR)
(74) Mandataire: Thiollier, Clémence-Olivia Laure Marie

(57) **Abrégé**

L'invention concerne un poteau de clôture (10) pour le maintien d'un panneau (12) dans une position dite finale, le panneau (12) comprenant à une extrémité une tige verticale (22) appelée fil de rive et des tiges horizontales (20).

Le poteau comprend une gorge de retenue du fil de rive (22), configurée pour retenir le fil de rive dans une direction parallèle aux tiges horizontales (20). Le poteau comporte également des encoches principales (34") configurées pour être traversées par les tiges horizontales (20) dans la position finale du panneau et une paroi de butée (69) disposée en regard des encoches principales (34") de manière à former une butée pour les tiges horizontales (20) dans la direction opposée à une direction de traction, cette paroi étant appelée paroi d'inviolabilité.

## Description

L'invention concerne le domaine des clôtures composées de panneaux immobilisés sur un terrain grâce à des poteaux. En particulier mais non exclusivement, l'invention concerne le domaine des clôtures composées de panneaux de grillage, maintenues par des poteaux métalliques.

On connaît déjà du document FR 2 676 488 un poteau métallique muni de deux ailes latérales, chaque aile permettant de retenir une tige verticale disposée à l'extrémité du grillage. Afin de laisser passer les tiges horizontales du grillage qui croisent la tige verticale, chaque aile comprend des encoches de réception des tiges horizontales, réparties le long de la hauteur du poteau.

Un problème réside dans le fait qu'il est possible de retirer le grillage du poteau, par exemple en jouant sur un manque de tension du grillage, pour faire ressortir la tige verticale d'une ailette. Aussi, une personne mal intentionnée peut ouvrir la clôture.

La présente invention vise notamment à résoudre un tel problème.

A cet effet, l'invention a pour objet un poteau de clôture pour le maintien d'un panneau dans une position dite finale, le panneau comprenant à une extrémité une tige verticale appelée fil de rive et des tiges horizontales, le poteau comprenant :
- une gorge de retenue du fil de rive,
- des encoches, appelées encoches principales, configurées pour être traversées par les tiges horizontales dans la position finale du panneau, lorsque le fil de rive est retenu dans la gorge,
- une paroi de butée disposée à hauteur des encoches principales de manière à former une butée pour les tiges horizontales en position finale, les empêchant de ressortir des encoches principales, cette paroi étant appelée paroi d'inviolabilité.

Ainsi, on propose d'ajouter sur le poteau une paroi d'inviolabilité empêchant de retirer le fil de rive engagé dans la gorge de retenue, même lorsque le panneau de clôture est peu tendu entre deux poteaux. En effet, la paroi d'inviolabilité permet de former une butée s'opposant à la force qui viserait à retirer le panneau du poteau. On comprend que la paroi d'inviolabilité forme de préférence une butée à l'encontre des tiges horizontales seules, ponctuellement le long de la hauteur du poteau, donc pas forcément à l'encontre du fil de rive, si bien que cette paroi d'inviolabilité ne complique pas beaucoup le montage du grillage sur le poteau.

On notera que la paroi d'inviolabilité est fixée de façon permanente et inamovible sur le poteau. Elle se distingue donc d'une pièce rapportée sur le poteau après le montage du grillage dans sa position finale, une telle pièce étant désavantageuse du fait qu'elle est facilement démontable par une personne mal intentionnée. De préférence, la paroi d'inviolabilité est réalisée d'un seul bloc avec le reste du poteau, ou encore elle est solidarisée par soudage.

Par ailleurs, la paroi d'inviolabilité exerce une butée pour les tiges horizontales de façon à empêcher le fil de rive, en bloquant les tiges horizontales, de sortir de la gorge de retenue. Généralement, la gorge a un fond et la surface de butée fait face au fond de la gorge, en s'étendant sensiblement parallèlement à ce fond de façon à sensiblement "enfermer" le fil de rive dans la gorge à hauteur des tiges horizontales.

Généralement, le poteau est métallique.

Le poteau peut en outre comporter l'une ou plusieurs des caractéristiques suivantes.
- Le poteau comprend d'autres encoches appelées encoches de montage, décalées verticalement par rapport aux encoches principales, et définissant une position intermédiaire pour les tiges horizontales, position dans laquelle les tiges horizontales sont dégagées de la paroi d'inviolabilité. Ainsi, lorsque les tiges horizontales sont reçues dans les encoches de montage, elles sont dégagées de la paroi d'inviolabilité, c'est-à-dire que la paroi d'inviolabilité ne forme pas de butée à leur encontre. En d'autres termes, lorsque les tiges horizontales sont reçues dans les encoches de montage, un mouvement des tiges horizontales est possible, en particulier un mouvement permettant d'introduire ou retirer le fil de rive de la gorge de retenue, autorisant donc son montage ou son démontage.
- Les encoches de montage viennent en prolongement des encoches principales. En d'autres termes, les encoches de montage peuvent être juxtaposées aux encoches principales, juste au-dessus ou juste au-dessous, définissant par exemple une ouverture dont une partie du contour forme un escalier.
- Le poteau est formé par une enveloppe extérieure formant sensiblement un corps creux et la paroi d'inviolabilité est formée par une partie de cette enveloppe.
- Le poteau a sensiblement une forme de 1 et la paroi d'inviolabilité comprend des lames s'étendant perpendiculaires depuis une ossature centrale du poteau jusqu'à une paroi latérale de la gorge de retenue. Un avantage d'un poteau ayant cette forme de 1 réside dans le fait qu'il est possible de le solidariser au sol par des plaques de béton préformées.

L'invention a également pour objet un procédé de montage d'un panneau sur un poteau de clôture tel que défini ci-dessus, comprenant les mouvements successifs suivants :
- insertion du fil de rive dans la gorge de retenue,
- translation du panneau dans la direction verticale de façon à mettre les tiges horizontales à hauteur des encoches principales,
- rotation du panneau par rapport au fil de rive jusqu'à sa position finale.

De préférence, l'étape d'insertion du fil de rive se fait par combinaison d'une translation et d'une rotation.

L'invention sera mieux comprise à la lecture de la description qui va suivre, donnée uniquement à titre d'exemple et faite en se référant aux dessins dans lesquels :
- la figure 1 est une vue en perspective d'une clôture munie de poteaux;
- la figure 2a est une vue en coupe d'un poteau selon un mode de réalisation et la figure 2b est une vue de côté du poteau de la figure 2a ;
- les figures 3a et 3b sont des vues similaires aux figures 2a et 2b, d'un poteau selon un deuxième mode de réalisation ;
- les figures 4a et 4b sont des vues de côté d'un poteau selon un troisième mode de réalisation, sur lequel est monté un grillage ;
- la figure 4c est une vue en perspective du poteau de la figure 4a, et la figure 4d est un agrandissement de la figure 4c ,
- la figure 4e est une vue en perspective de dessus illustrant une étape de montage d'un grillage sur le poteau de la figure 4a ;
- la figure 4f est une vue du poteau de la figure 4a, maintenant le grillage en position finale ; et
- la figure 5 est une vue en perspective de dessus illustrant un poteau selon une variante de réalisation du poteau de la figure 4a.

Une partie de clôture est représentée sur la figure 1. Cette clôture est composée de poteaux 10, permettant de maintenir des panneaux de clôture, en l'occurrence des panneaux de grillage 12. Dans cet exemple, les poteaux 10 sont des profilés métalliques, sur lesquels on rapporte, à leurs extrémités supérieures 16, un capot. Par ailleurs, les panneaux 12 sont également métalliques dans cet exemple.

Les poteaux 10 peuvent maintenir les panneaux 12 au sol de différentes façons, par exemple en enterrant les pieds 14 des poteaux, en coulant du béton à l'intérieur du poteau 10, en utilisant des platines de fixation, reliant les pieds 14 des poteaux à un muret, ou encore en utilisant des plaques de béton préformées venant pincer latéralement les poteaux 10, telles que les plaques 16 représentées sur la figure 1.

Comme on peut le voir sur la figure 1 ainsi que sur les autres figures, les panneaux de grillage 12 sont munis de tiges verticales 18 ou fils verticaux, s'étendant dans la direction Z perpendiculaire au sol, et de tiges horizontales 20, ou fils horizontaux, s'étendant dans une direction parallèle au sol. Par exemple, les deux panneaux 12 centraux de la figure 1 s'étendent dans un plan (X, Z). Parmi les multiples tiges verticales 18, on appelle fil de rive 22 chaque tige verticale disposée à une extrémité des panneaux 12 et servant à l'accrochage des panneaux sur les poteaux 10. Par ailleurs, parmi les tiges horizontales 20, certaines tiges 24 peuvent être décalées transversalement, de façon à faire saillie du plan défini par le panneau 12, dans le but de le rigidifier.

On a représenté sur les figures 2a et 2b un mode de réalisation d'un poteau 10. Dans cet exemple, le poteau est formé par une enveloppe extérieure 30 formant sensiblement un corps creux. Le grillage 12 comporte ici des tiges horizontales 20 qui dépassent du fil de rive 22.

Le poteau 10 comporte une gorge 32 de retenue du fil de rive 22, configurée pour retenir le fil de rive 22 dans le poteau 10 lorsqu'il est en position finale. Dans cet exemple, la gorge 32 a une section en U et comprend trois parois s'étendant dans la direction verticale Z, à savoir deux parois latérales 32a et 32b et une paroi de fond 32c. La paroi de fond 32c est pleine, c'est-à-dire qu'elle ne comporte pas d'ajours, alors que les parois 32a et 32b sont ajourées, comportant des encoches par endroits, comme cela est décrit dans la suite.

La paroi 32a comporte des encoches 34 dites encoches principales, et configurées pour être traversées par les tiges horizontales 20 lorsque le panneau 12 est dans sa position finale, comme on peut le voir sur les parties droites des figures 2a et 2b. En d'autres termes, les encoches principales 34 permettent le passage des tiges horizontales 20 lorsque le fil de rive 22 est retenu dans la gorge 32. La paroi latérale 32b comporte également des encoches principales 35, configurées pour être traversées par les tiges horizontales 20 lorsque le panneau 12 est dans sa position finale.

Par ailleurs, la paroi latérale 32b de la gorge 32 comporte également des encoches 36, appelées encoches de montage 36, décalées verticalement par rapport aux encoches principales 34. Les encoches de montage 36 viennent en prolongement des encoches principales 34, elles sont juxtaposées et disposées juste au-dessus des encoches 34.

L'enveloppe extérieure 30 comporte également une paroi de butée 37, s'étendant dans cet exemple dans le plan (X, Z), jouxtant la paroi 32b et perpendiculaire à cette dernière. La paroi 37 est appelée paroi d'inviolabilité. Cette paroi d'inviolabilité 37 est disposée notamment à hauteur des encoches principales 34 de manière à former une butée pour les tiges horizontales 20 lorsqu'elles sont en position finale, les empêchant de sortir des encoches principales 34. En d'autres termes, la paroi d'inviolabilité est une butée empêchant le fil de rive 22 de sortir de la gorge de retenue 32. Cette paroi d'inviolabilité 37 est réalisée dans un plan parallèle à l'ouverture de la gorge 32, c'est-à-dire sensiblement parallèle au fond 32c de la gorge 32. Ainsi, comme on peut le voir sur la partie droite de la figure 2a, la paroi d'inviolabilité 37 forme une butée pour l'extrémité de la tige 20 dans la direction Y, empêchant le fil de rive 22 d'être déplacé dans la direction opposée -Y.

La paroi d'inviolabilité 37 est prolongée par un retour 38 de l'enveloppe extérieure, s'étendant dans le plan (Y, Z).

Le procédé de montage d'un panneau 12 sur le poteau 10 de la figure 2a va à présent être décrit. On commence par insérer le fil de rive 22 dans la gorge 32, en inclinant le panneau 12 par rapport à la direction X selon un angle a (alpha), voisin dans cet exemple de 90°. Pour pouvoir insérer le fil de rive 22 dans la gorge 32 sans que les extrémités des tiges horizontales 20 n'empêchent cette insertion, on dispose les tiges horizontales 20 à la même hauteur que les encoches de montage 36, en faisant passer l'extrémité des tiges horizontales 20 dans ces encoches de montage 36.

Une fois le fil de rive 22 inséré dans la gorge 32 et les tiges 20 reçues dans les encoches 36, on effectue une légère rotation qui permet ensuite une translation du grillage 12 dans la direction verticale Z, en le baissant légèrement, de façon à mettre les tiges horizontales 20 à hauteur des encoches principales 34, 35. Enfin, on effectue une rotation du panneau 12 par rapport au fil de rive 22 de façon qu'il prenne sa position finale relativement au poteau. Dans cette position, l'extrémité des tiges horizontales 20 est en butée, ou bien susceptible d'être en butée, contre la paroi d'inviolabilité 37.

Comme on peut le constater, une fois en position finale (visible sur la partie droite des figures 2a, 2b), le panneau 12 ne peut plus être retiré du poteau, à moins qu'il puisse subir à nouveau une rotation par rapport au poteau d'un certain angle et une translation dans la direction verticale pour faire passer les tiges horizontales 20 à travers les encoches de montage 36.

Comme on peut le constater par ailleurs, le montage du panneau 12 à l'intérieur du panneau 10 peut être assimilé à un montage par baïonnette, conjuguant rotation et translation pour assurer la fixation.

Un poteau 10 selon un deuxième mode de réalisation est représenté sur les figures 3a, 3b. Les éléments analogues à ceux des figures précédentes sont désignés par des références identiques.

Dans ce mode de réalisation, la gorge de retenue 32', munie des parois 32'a, 32'b et 32'c, est orientée différemment de celle du poteau 10 de la figure 2a. En effet, le fond 32c de cette gorge s'étend sensiblement dans le plan (Y, Z), perpendiculaire à la direction X des panneaux 12 en position finale. Dans cet exemple, la gorge 32' est réalisée dans une cavité 40 formée dans l'enveloppe extérieure 30. Cette cavité 40 a une section ayant sensiblement la forme d'un champignon. Le fond 42 de la cavité 40 porte la paroi latérale 32'b de la gorge 32'. La partie du champignon 40 opposée à la gorge 32' porte la paroi d'inviolabilité 37', s'étendant dans un plan sensiblement parallèle au fond 32'c, c'est-à-dire sensiblement dans le plan (Y,Z).

Par ailleurs, la paroi d'inviolabilité 37' comporte des encoches de montage 36' décalées verticalement par rapport aux encoches principales 34'. Dans cet exemple, les encoches de montage 36' ne viennent pas en prolongement d'encoches principales 35 et le poteau 10 comporte un seul type d'encoches principales 34'.

Le montage du panneau 12 des figures 3a, 3b va à présent être décrit.

De façon similaire au montage du panneau des figures 2a, 2b, on insère tout d'abord le fil de rive 22 dans la gorge de retenue 32', en faisant passer les tiges horizontales 20 dans les encoches de montage 36' et en inclinant le panneau 12 d'un angle a, d'environ 90° dans cet exemple. Une fois le fil de rive 22 logé dans la gorge 32', on effectue une rotation supplémentaire du panneau 12, d'un angle a' supérieur à l'angle a, de façon à introduire l'extrémité de la tige horizontale 20 à l'intérieur de la cavité 40, et à la désengager des encoches de montage 36'. Dans cette position, les encoches de montage 36' ne retiennent plus la tige horizontale 20 dans la direction verticale, si bien que l'on peut effectuer une translation du panneau 12 dans la direction verticale, en le baissant légèrement, de façon à mettre la tige horizontale 20 à hauteur des encoches principales 34'. On peut ensuite effectuer une rotation du panneau 12 par rapport au fil de rive 22, de façon que le panneau 12 prenne sa position finale, illustrée sur les parties droites des figures 3a, 3b.

Dans la position finale, on peut constater que la paroi d'inviolabilité 37' forme une butée pour les tiges horizontales 20 en position finale, dans la direction X opposée à la retenue effectuée par le fond 32'c de la gorge 32', empêchant les tiges horizontales 20 de sortir des encoches principales 34' si on leur fait subir un mouvement visant à faire sortir le fil de rive 22 de la gorge de retenue 32'.

On a représenté sur les figures 4a à 4f un poteau 10 selon un autre mode de réalisation. Ce poteau 10 a sensiblement une forme de I, muni d'une ossature centrale 50 reliant deux formes profilées 52, 54. L'ossature 50 délimite, avec les profilés 52, 54, un espace 56 susceptible d'accueillir des plaques de béton pour la fixation du poteau 10. Le poteau 10 est sensiblement symétrique par rapport à l'axe de l'armature 50.

La forme profilée 52 a une forme bombée convexe.

La forme de fixation 54 comporte deux parties identiques 57, chacune étant destinée à recevoir un panneau 12. Chaque partie 57 délimite deux espaces 58, 60, dont les contours sont ajourés. L'espace 58 est délimité par un fond 62, s'étendant dans le plan (X, Z), par l'ossature 50, s'étendant dans le plan (Y, Z), par une paroi transversale 64, parallèle à l'ossature 50, et par une paroi 66, composée de lames 68 séparées et s'étendant dans le plan (X, Z), sensiblement parallèles au plan du fond 62.

L'espace 60 est une gorge 60 de retenue du fil de rive, de fonction similaire aux gorges 32, 32' des figures précédentes. Cette gorge 60 a une surface discontinue. Elle est délimitée d'une part par des prolongements 70 des lames 68, s'étendant également dans le plan (X, Z), par un fond 72, sensiblement parallèle à la paroi latérale 64 et par une paroi latérale 74, sensiblement parallèle au prolongement 70, formant dans cet exemple une doublure d'une lamelle 76 prolongeant la paroi latérale 64. Dans cet exemple, les surfaces 64, 76, 74, 72, 70 et 68 sont venues de matière, comme on peut le voir sur les figures, tout particulièrement sur la partie haute droite de la figure 4c. La gorge 60 délimitée par les parois 70, 72, 74 a une section sensiblement en U, de façon à pouvoir retenir le fil de rive 22 dans la direction X, illustrée sur la figure 4c, perpendiculaire au fond 72. On notera que dans cet exemple, les lames 68 s'étendent perpendiculairement depuis l'ossature centrale 50 jusqu'à la paroi latérale 70 de la gorge de retenue 60.

La partie 57 comporte également des encoches principales 34", configurées pour être traversées par les tiges horizontales 20 dans la position finale du panneau, comme on peut le voir sur les figures 4a et 4b. Elle comporte en outre des encoches de montage 36", décalées verticalement par rapport aux encoches principales 34" et, dans cet exemple, venant en prolongement des encoches principales 34", juste au-dessus de ces dernières. En d'autres termes, comme on peut le voir sur les figures, les encoches 34" et 36" sont juxtaposées, de façon à définir une forme en escalier.

On notera que les lamelles 76 forment un décrochement 78 avec la paroi 64, ce qui permet de dégager l'accès aux encoches de montage 36".

Chacune des lames 68 comprend une extrémité supérieure 69 constituant une paroi d'inviolabilité, disposée à hauteur des encoches principales 34", de manière à former une butée pour les tiges horizontales 20 lorsqu'elles sont en position finale. Plus précisément la surface 69 forme une surface contre laquelle la base des tiges 20 est susceptible d'être en butée, empêchant les tiges 20 de sortir des encoches principales 34" lorsqu'elles sont déplacées pour être retirées de la gorge 60. Par ailleurs, l'extrémité supérieure des lames 68 n'atteint pas la hauteur des encoches de montage 36", c'est-à-dire que lorsque les tiges horizontales 20 sont logées dans les encoches 36"; elles peuvent être déplacées dans la direction X sans être gênées par l'extrémité supérieure des lames 68.

Le procédé de montage du panneau 12 sur le poteau 10 des figures 4a à 4f va à présent être décrit.

Ce procédé commence par une insertion du fil de rive 22 dans la gorge de retenue 60, en inclinant le panneau 12 d'un angle a' par rapport à la direction X, selon la configuration illustrée sur la figure 4e. Dans cet exemple, l'angle a' est voisin de 30°. L'insertion du fil de rive 22 dans la gorge 60 est possible en disposant les tiges horizontales 20 à hauteur des encoches 36" du fait que, à cette hauteur, les tiges horizontales 20 ne sont pas gênées par le haut de la lame 68, puisqu'elles passent juste au-dessus du bord supérieur 69 de la lame 68.

Une fois le fil de rive 22 inséré dans la gorge 60, on peut effectuer une translation vers le bas du panneau 12, de façon à baisser un peu le panneau pour que les tiges horizontales 20 se trouvent à hauteur des encoches 34", étape qui est suivie d'une rotation du panneau 12 par rapport au fil de rive 22 jusqu'à sa position finale, illustrée sur la figure 4f, de façon que les tiges horizontales 20 soient insérées dans les encoches principales 34". Comme on peut le voir sur les figures 4a, 4b ou 4f, dans cette position finale du panneau 12 par rapport au poteau 10, les tiges horizontales 20 sont disposées face à la tranche supérieure 69 de la lame 68, de façon qu'il n'est pas possible de déplacer les tiges 20, donc le panneau 12 dans la direction X, ce qui garantit qu'il n'est pas possible d'ouvrir la clôture, même lorsque le panneau 12 présente un certain galbe qui serait susceptible de créer un jeu sur le panneau 12 pour le retirer du poteau. On comprend que la tranche 69 des lames 68 forme une surface de butée parallèle au fond 72 de la gorge 60.

On notera que les encoches de montage 36, 36', 36" définissent une position intermédiaire pour les tiges horizontales 20, dans laquelle les tiges 20 sont dégagées des parois d'inviolabilité 37, 37', 69.

On a représenté sur la figure 5 une variante du poteau des figures 4a à 4f. Ce poteau 10 a une structure similaire, en étant cependant allégé en matière. Notamment, la forme de base 54' est réalisée en une seule partie, sans être séparée en deux par l'ossature centrale 50.

On notera que le poteau 10 peut prendre d'autres formes que celles décrites ci-dessus.

Parmi les avantages principaux, on comprend que le poteau 10 a une configuration telle qu'il permet de monter le panneau 12 par un mécanisme similaire au mécanisme de baïonnette, particulièrement efficace pour une fixation inviolable du panneau 12. En effet, une fois un panneau 12 fixé entre deux poteaux tels que les poteaux 10, il n'est pas possible de le retirer du poteau sans permettre une certaine rotation du panneau par rapport au poteau. Or, lorsque la clôture est en place, une telle rotation n'est plus possible.

Par ailleurs, parmi les poteaux décrits ci-dessus, on notera que celui des figures 4a et 5 a une forme particulièrement avantageuse pour être fixé au sol à l'aide de plaques de béton venant le pincer latéralement. En outre, le poteau de ces figures 4a à 5 est très intéressant du fait que l'on peut utiliser un grillage 12 dont les tiges horizontales 20 ne dépassent pas du fil de rive, ce qui est particulièrement intéressant pour le transport des panneaux 12, et qui évite en outre aux manipulateurs d'avoir à replier des extrémités des tiges 20 qui se seraient tordues pendant le transport.

On notera que les différents poteaux décrits ci-dessus autorisent sans difficulté le maintien de panneaux 12 selon différentes orientations, aussi bien en alignant deux panneaux 12, de façon à former un angle de 180°, qu'en leur faisant former entre eux un angle prédéterminé, de façon à définir une enceinte de forme quelconque.

On notera également que les profils des poteaux décrits ci-dessus sont particulièrement simples à réaliser, tout en étant résistants et de fabrication peu coûteuse.

Par ailleurs, les poteaux ne nécessitent pas de pièces rapportées pour fixer les panneaux sur les poteaux, ce qui évite en particulier une ouverture de la clôture par démontage des pièces de fixation. En outre, le montage est particulièrement aisé.

## Revendications

1. Poteau de clôture (10) pour le maintien d'un panneau (12) dans une position dite finale, le panneau (12) comprenant à une extrémité une tige verticale (22) appelée fil de rive et des tiges horizontales (20), **caractérisé en ce qu'**il comprend :
- une gorge (32, 32', 60) de retenue du fil de rive (22), ayant un fond (32c, 32'c, 72),
- des encoches, appelées encoches principales (34, 35, 34', 34"), configurées pour être traversées par les tiges horizontales (20) dans la position finale du panneau, lorsque le fil de rive est retenu dans la gorge (32, 32', 60),
- une surface de butée (37, 37', 69) disposée à hauteur des encoches principales (34, 35, 34', 34") de manière à former une butée pour les tiges horizontales (20) en position finale, les empêchant de ressortir des encoches principales, cette surface étant appelée surface d'inviolabilité, la surface de butée faisant face au fond (32c, 32'c, 72) de la gorge (32, 32', 60) en s'étendant sensiblement parallèlement à ce fond, de telle sorte que, une fois le panneau (12) fixé entre le poteau (10) et un autre poteau de clôture, il n'est pas possible de retirer le panneau (12) du poteau (10) sans permettre une certaine rotation du panneau (12) par rapport au poteau (10).

2. Poteau selon la revendication précédente, comprenant d'autres encoches appelées encoches de montage (36, 36', 36), décalées verticalement (Z) par rapport aux encoches principales (34, 35, 34', 34"), et définissant une position intermédiaire pour les tiges horizontales (20), position dans laquelle les tiges horizontales sont dégagées de la paroi d'inviolabilité (38, 38', 69).

3. Poteau selon la revendication précédente, dans lequel les encoches de montage (36, 36") viennent en prolongement des encoches principales (35, 34").

4. Poteau selon l'une quelconque des revendications précédentes, le poteau étant formé par une enveloppe extérieure (30) formant sensiblement un corps creux et la paroi d'inviolabilité (38, 38') étant formée par une partie de cette enveloppe.

5. Poteau selon l'une quelconque des revendications précédentes, le poteau ayant sensiblement une forme de 1 et la paroi d'inviolabilité comprenant des lames (68) s'étendant perpendiculairement depuis une ossature centrale (50) du poteau jusqu'à une paroi latérale (70) de la gorge de retenue (60).

6. Procédé de montage d'un panneau (12) sur un poteau de clôture (10) selon l'une quelconque des revendications précédentes, comprenant les mouvements successifs suivants :
- Insertion du fil de rive (22) dans la gorge de retenue (32, 32', 60),
- Translation du panneau dans la direction verticale (Z) de façon à mettre les tiges horizontales (20) en regard de la paroi d'inviolabilité (38, 38', 69),
- Rotation du panneau par rapport au fil de rive (22) jusqu'à sa position finale.
